# EUROPÄISCHE PATENTSCHRIFT

(11) **EP 1 110 685 B1**
(45) Veröffentlichungstag und Bekanntmachung des Hinweises auf die Patenterteilung: **24.09.2003**
(21) Anmeldenummer: 00113165.5
(22) Anmeldetag: 30.06.2000
(51) Int. Cl.: B26F 1/44

(54) **Schneid- und Ritzwerkzeug**
Cutting and scoring tool
Outil pour effectuer une coupe ou un rainurage

(30) Priorität: 20.12.1999 DE 29922281 U
(43) Veröffentlichungstag der Anmeldung: 27.06.2001
(73) Patentinhaber: Essmann + Schaefer Gmbh + Co.KG, 42369 Wuppertal (DE)
(72) Erfinder: Kämmerling-Essmann, Horst Peter, 42369 Wuppertal (DE)
(74) Vertreter: Patentanwälte Dr. Solf & Zapf

(56) Entgegenhaltungen:
- EP-A- 0 418 768
- EP-A- 0 715 933
- EP-A- 0 811 470
- WO-A-83/00112
- DE-A- 2 311 078
- DE-A- 2 907 325
- DE-A- 3 919 536
- DE-U- 29 616 585
- DE-U- 29 809 958
- US-A- 2 211 213
- US-A- 4 002 092
- PATENT ABSTRACTS OF JAPAN vol. 1998, no. 11, 30. September 1998 (1998-09-30) & JP 10 175200 A (TSUKATANI HAMONO SEISAKUSHO:KK), 30. Juni 1998 (1998-06-30)

## Beschreibung

Die Erfindung betrifft ein Schneid- und Ritzwerkzeug, vorzugsweise für den Druckschnitt, nach dem Oberbegriff des Anspruchs 1 und eine Verwendung eines solchen Wekrkzeugs nach dem Oberbegriff des Anspruchs 23.

Derartige Werkzeuge werden z.B. in der Kartonagenindustrie eingesetzt, um aus einem Karton- oder Pappmaterial Zuschnitte für Kartons oder Schachteln (z.B. Zigarettenschachteln) herzustellen. Dies geschieht üblicherweise mittels Stanzvorrichtungen, die die klingenförmigen Werkzeuge mit zumindest beim Schneidvorgang zur Materialebene senkrechter Klinge so aufnehmen, daß die an einer Klingenlängsseite vorhandene Fase beginnend mit der Schneidkante senkrecht zur Materialebene durch Hub- oder Rotationsbewegung in das Material eindringt. Hierdurch können die Zuschnitte einerseits ausgeschnitten sowie andererseits auch zur Bildung von Faltlinien durch ein nur teilweises Ausschneiden angeritzt werden, wobei die Faltlinien ein Auffalten des Zuschnittes, z.B. zu einer Schachtel ermöglichen.

Die Schneide (Spitzenabschnitt) des Schneid- und Ritzwerkzeuges hat die Form eines Keiles, dessen Seitenflächen einen Keilwinkel bilden. Die Wirkung einer solchen Schneide wird beispielweise in Spaethe-Trzebiatowsky: Metallbearbeitung Bd. 1, Olten - Freiburg i. Br., 6. Aufl. 1965, S. 67 beschrieben. Diese Wirkung ist von der Stellung und Bewegung der Schneide relativ zum Werkstück abhängig. Bei der beim Druckschneiden erfolgenden senkrechten Anstellung wird das Gut durchschnitten oder getrennt, während bei schräger Anstellung Späne abgetrennt würden. Durch die aufgebrachte Schnittkraft wird der Keil in den Werkstoff eingetrieben. Dabei muß er den Werkstoff verdrängen. Der zu überwindende Schnittwiderstand ist abhängig von den Festigkeitseigenschaften des zu schneidenden Werkstoffes, von der Größe des Keilwinkels und der wirksamen Schneidenlänge. Bei schlankem Keil mit kleinem Keilwinkel ist weniger Werkstoff zu verdrängen als bei großem Keilwinkel. Der Schnittwiderstand ist deshalb geringer. Jedoch hat der schlanke Keil eine geringere Masse, bricht leichter oder die Schneide stumpft leicht ab. Beim Trennen zerlegt sich die Schnittkraft in rechtwinklig zu den Seitenflächen gerichtete Keilkraftkomponenten. Die entstehende Reibung erfordert einen höheren Kraftaufwand. Die Keilkraftkomponenten teilen sich in senkrechte und waagerechte Teilkräfte (Normal- und Querteilkräfte). Die senkrechten Kräfte bewirken den Vortrieb, wobei sich unter Umständen vor der Schneidkante ein Riß bilden bzw. eine sogenannte Berstung im zu stanzenden Material auftreten kann. Übersteigen die waagerechten Teilkräfte (Querkraftkomponenten) die Festigkeit des Stanzgutes, so wird es auseinandergerissen. Es erfolgt ein Bruch mit rauher Bruchfläche, während die zu erzielende, eigentliche Schnittfläche glatt sein soll.

In der Zeitschrift "Papier+Kunststoff-Verarbeiter" Nr. 8, 1994, Seite 12 ist eine Kräftebilanz für ein symmetrisch ausgebildetes Schneid- und Ritzwerkzeug für den Druckschnitt wiedergeben, die über die von Spaethe-Trzebiatowsky angegebenen Betrachtungen hinausgeht, insofern durch diese Bilanz auch die am Keil wirksam werdenden Reibungskräfte und die der Schnittkraft (hier Messerkraft genannt) entgegenwirkende Stanzkraft berücksichtigt werden sollen. Es wird ausgeführt, daß sich die aufzubringende Messerkraft sich aus der notwendigen Stanzkraft zur Materialzerstörung und den durch die Materialverdrängung entstehenden senkrecht zur Schnittebene wirkenden Komponenten der Keil- und Reibungskräfte zusammensetzen soll, wobei die Reibungskraft jeweils durch Multiplikation einer mittleren Gleitreibungszahl mit der Keilkraft berechnet wird. Auch aus dieser Bilanz folgt, daß bei einem schlanken Keil mit kleinem Keilwinkel ein geringerer Schnittwiderstand auftritt als bei einem Keil mit größerem Keilwinkel. Außerdem wird aus der Bilanz deutlich, daß sich die notwendigerweise aufzubringende Messerkraft durch Verringerung der Gleitreibungszahl verringern läßt. Als entsprechende technische Maßnahmen werden daher. einerseits Doppelfasen mit zwei wirksamen Keilwinkeln und andererseits eine Gleitlackbeschichtung o.ä. des keilförmigen Spitzenabschnitts vorgeschlagen.

In der DE-A-2 743 258 wird ausgeführt, daß zum Schneiden von Karton, Papier usw. normalerweise Klingen aus gehärtetem Stahl verwendet werden, die beim üblichen Anschleifen eine Rauheit von wenigen Mikrometern oder weniger besitzen und öfter ersetzt und neu angeschliffen werden müssen. Obgleich es auch Klingen mit einer Plattierung aus Wolframcarbid für derartige Zwecke gibt, welche diesen Nachteil nicht aufweisen, sind diese Ausführungen jedoch außerordentlich kostspielig und wenig verbreitet. Zweck des Anmeldegegenstandes dieser Schrift ist daher eine Verbesserung der Klingen aus gehärtetem Stahl für Stanz-/Schneidmaschinen in der Weise, daß ihre Standzeit verlängert und gleichzeitig das Eindringen der Klinge in das zu bearbeitende. Stanzgut erleichtert wird. Es wird eine Klinge aus gehärtetem Stahl beschrieben, die eine erste geschliffene Seitenfläche mit einer Rauheit von maximal 0,9 µm aufweist, welche einen Winkel von 19 bis 22 Grad mit einer flachen Klingenseite bildet, und die weiterhin eine zweite geschliffene Seitenfläche mit einer Rauheit von maximal 0,02 µm aufweist, welche einen Winkel mit der flachen Klingenseite bildet, der um 1 bis 5 Grad größer ist als der Winkel der ersten geschliffenen Seitenfläche. Die gewünschte Verbesserung wird also insbesondere durch eine sehr ausgeprägte Glätte und der Feinheit der Klinge, d.h. durch eine teilweise extrem geringe Oberflächenrauheit erreicht, womit ein beträchtlicher Fertigungsaufwand verbunden ist.

Insbesondere bei der Verarbeitung von folien- oder aluminiumkaschiertem Karton bildet sich bei der Bearbeitung mit bekannten Schneid- und Ritzwerkzeugen Kantenstaub an den Zuschnitten, vielfach auch "Fusseln" genannt. Dieser Stanzstaub muß zum Teil in mühsamer Handarbeit, mit Bürsten, Schwingschleifer, Druckluft oder ähnlichen Hilfsmitteln von den Zuschnitten entfernt werden. Daher sind verschiedene technische Lösungen zur Vermeidung des Kantenstaubes vorgeschlagen worden.

Bei der Herstellung der auch unter dem Namen "Schneidlinien" bekannten Schneid- und Ritzwerkzeuge aus Stahl, wie sie beispielsweise in der DE-A-3 919 536 beschrieben ist, wird zunächst ein Stahlband durch eine spanabhebende Bearbeitung, wie beispielsweise durch Schaben oder Strählen, mit Anfasungen versehen, die die Schneid- bzw. Ritzkante bilden. Danach wird das Stahlband im Spitzenabschnitt, insbesondere im Bereich der Schneid- und Ritzkante, gehärtet. Dieses Härten erfolgt durch Erwärmen auf die erforderliche Härtetemperatur und eine anschließende definierte Abkühlung. Das Erwärmen kann dabei in vorteilhafter Weise im Induktionsverfahren mit Hochfrequenz erfolgen, da die Härtung insbesondere im Bereich der Schneid- und Ritzkante nur mit einer geringen Tiefe in der Dicke des Stahlbandes erfolgen muß. Der Bereich der Schneid- bzw. Ritzkante erhält dadurch in einem kontinuierlich durchführbaren Arbeitsgang die erforderliche Härte, so daß die Schneid- und Ritzwerkzeuge auch eine lange Standzeit aufweisen. Beim Hochfrequenz-Erwärmen bis auf die erforderliche Härtetemperatur erfolgt jedoch ein Anlaufen und Verzundern der Oberfläche des Stahlbandes. Solche Verzunderungen an den Flächen der Anfasungen beeinträchtigen das glatte Eindrücken in Karton, Papier oder dergleichen, so daß an den Schnittkanten des Kartons, Papiers oder dergleichen Schnittstaub und Ausfaserungen entstehen. Dem Anlaufen und Verzundern kann, wie die DE-A 3 919 536 vorschlägt, durch eine Schutzgasbehandlung entgegengewirkt werden.

Betrachtet man den Querschnitt der Klingen bekannter Schneid- und Ritzwerkzeuge, so läßt sich eine Vielzahl verschiedener Formen feststellen. Der Querschnitt kann symmetrisch oder asymmetrisch ausgebildet sein (vgl. US-A-2 276 376). Die Klinge kann eine konkave Gestalt, wie beispielsweise entsprechend der US-A-2 211 213 im Basisabschnitt, oder eine konvexe Gestalt, wie beispielsweise entsprechend der US-A-2 049 157 oder der US-A-2 276 376, besitzen. Allen diesen bekannten Klingen gemeinsam ist jedoch mindestens eine Anfasung im Bereich der Klingenspitze, die in jedem Fall eben ausgebildet ist.

Eine Ausnahme hinsichtlich dieses Merkmals bildet ein aus dem als gattungsbildent herangezogenen deutschen Gebrauchsmuster DE-U-296 16 585 bekanntes Schneid- und Ritzwerkzeug, bei dem die Fase eine derart konvexe Krümmung aufweist, daß jede in Richtung der Schneidkante an die Fase angelegte Tangente mit einer in Schnittrichtung durch die Schneidkante verlaufenden Achse einen Winkel einschließt, der kleiner als 90° ist.

Die DE-A-29 07 325 betrifft eine Schneidwalze zur Erzeugung profilierter Innen- und Außenschnitte an bewegten Bahnen oder Einzelzuschnitten aus Papier od. dgl., insbesondere zur Herstellung von Briefhüllenrohlingen auf Briefhüllenherstellungsmaschinen, bestehend aus einem Grundkörper, der ein stegförmiges Messer trägt, dessen Abwicklung den Konturen des zu schneidenden Formates entspricht. Das Messer besteht aus einer oder mehreren neben- und übereinanderliegenden auf den Grundkörper aufgebrachten Schweißraupen. Durch Anfräsen einer Dachschräge im oberen etwas stärker gehaltenen Bereich des Steges entsteht aus den Schweißraupen ohne weitere Nacharbeit das schneidfähige Messer. Die Dachschräge, welche auch als _{"}Fase" aufgefaßt werden kann, weist keine Krümmung auf, sondern ist ebenflächig ausgebildet. Der Fußbereich der Schweißraupe weist eine Einbuchtung im unteren Bereich auf, die nicht am Schneidvorgang beteiligt ist.

In der EP-A-0 418 768 wird ein Stanzblech aus Stahlblech, ein Verfahren zu seiner Herstellung und ein Werkzeug zur Durchführung des Verfahrens beschrieben. Das Stanzblech besitzt mindestens einen von der Vorderseite abragenden, jeweils eine Stanzkante tragenden Steg, wobei der Normal-Abstand der Stanzkante von der Rückseite des Stanzblechs um ein Sollmaß mit einer Toleranz von höchstens 0.04 mm variiert. Auf der Rückseite ist in mindestens einem Bereich der Stege Material abgetragen oder aufgefüllt und/oder an beiden Flanken der Stanzkante ist unmittelbar an dieser, je eine durch Drücken erzielte Vertiefung oder eine Aufwölbung angeordnet. Durch den Drückvorgang bzw. Stauchvorgang des Stanzblechs wird im Anschluß an die Stanzkante zunächst mit Hilfe eines kugelförmig gekrümmten Hartmetallstiftes eine konkave Krümmung erzeugt. Durch die Materialverdrängung entsteht - sich an den konkaven Bereich anschließend - eine konvexe Aufwölbung, die wiederum in die ursprüngliche (unverformte) Kontur der Flanken übergeht. Aus der Beschreibung des Schnittvorganges und der Art sowie der Geometrie des zu schneidenden Gutes ergibt sich dabei, daß der in Schnittrichtung hinter dem konvexen Bereich liegende Bereich ist nicht Bestandteil einer schneidenden Fase ist.

Die überwiegende Zahl der bekannten Schneid- und Ritzwerkzeuge besitzt insbesondere entweder eine geschabte oder eine geschliffene Fase (FR-A-1 483 301, DE-A-2 304 237, DE-A-2 743 258), d.h. bei dem Vorprodukt, einem kaltgewalzten, gehärteten und angelassenen Stahlstreifen aus Federbandstahl, wird die Fase entweder durch Schleifen oder durch Schaben gebildet. Unter Schaben versteht man dabei eine spanabhebende Bearbeitung, bei der das zu bearbeitende Werkstück relativ zu einem feststehenden Werkzeug, z.B. einem Hartmetallwerkzeug oder dergleichen bewegt wird, d.h. der Stahlstreifen wird zur Bildung der Fase in Längsrichtung durch mindestens eine Ziehstation gezogen.

In der EP-A-0 234 009 werden die Vor- und Nachteile der bekannten entweder geschliffenen oder geschabten gattungsgemäßen Schneid- und Ritzwerkzeuge beschrieben. Die geschliffene Fase weist einen minimalen Hohlschliff auf, wodurch sich eine hervorragende Schärfe ergibt, so daß ein geringer Stanzdruck erforderlich ist. Jedoch ist die Maß-haltigkeit einer derartigen Fase nicht für alle Zwecke zufriedenstellend. Geschabte Fasen besitzen aufgrund ihrer Herstellung im Ziehverfahren eine sehr gute Maßhaltigkeit, so daß sie bei hohen Ansprüchen an die Maßgenauigkeit eingesetzt werden. Da solche Fasen aber schwach konvex sind, ist ihre Schärfe gering und sie wirken nicht schneidend sondern drückend auf das Material ein, so daß höhere Stanzdrücke (Messerkräfte) erforderlich sind. Solche Schneidenspitzen können auch einen Radius, eine Hohlkehle oder eine Abplattung aufweisen. In den genannten Schriften wird daher ein Schneid- und Ritzwerkzeug, bzw. ein Herstellungsverfahren für ein Werkzeug vorgeschlagen, das sich insbesondere durch eine außerordentlich hohe Maßhaltigkeit, d.h. eine sehr geringe Höhentoleranz, auszeichnet, was für den oben beschriebenen Anwendungsfall insofern besonders wichtig ist, als die Schneidkante genau linear sowie parallel zu der Ebene des zu schneidenden und/oder zu ritzenden Materials verlaufen muß, da ansonsten nur ein ungleichmäßiges Ausschneiden bzw. Anritzen zu erreichen wäre. Ferner besitzt das aus der EP-A-0 234 009 bekannte Werkzeug eine erhöhte Standzeit, und es wird die Bildung von Schnittstaub weitestgehend vermieden. Das Schneid- und Ritzwerkzeug weist, um dies zu erreichen, eine ausgehend von der Fasenspitze schabriefenfreie feingeschliffene Oberfläche auf, die sich auf der an einer an einer Klingenlängsseite ausgebildeten geschabten Fase befindet. Der Anschliffwinkel des Feinschliffes beträgt dabei in einer vorteilhaften Ausführung ca. 45° bis 60°.

In der EP-A-0 715 933 werden Stanzmesser vorgestellt, die sich von allen vorstehend beschriebenen dahingehend unterscheiden, daß die Schneidenspitze eine bewußt angestrebte Verrundung aufweist. Diese Verrundung wird als das entscheidende Merkmal angesehen, durch welches verhindert werden soll, daß die Schneide bei Überdruck beschädigt, d.h. plattgedrückt wird und ein Grat entsteht. Die Belastbarkeit einer solchen abgerundeten Schneide sei dreimal höher als die einer spitzen Schneide, wobei die Schnittqualität auch über hohe Auflagen erhalten bliebe. Bei einer solchen Ausführung muß von hohen notwendigen Schnittkräften ausgegangen werden. Eine derartige stumpfe Schneide entsteht herstellungsbedingt auch beim Schaben von Fasen an der Klinge.

Aus den vorstehenden Angaben gehen die hohen Ansprüche an die beim Schneiden und Ritzen verwendeten Werkzeuge hervor, die sich hinsichtlich der Anforderungen an die Qualität des geschnittenen Gutes wie folgt zusammenfassen lassen:
- Einhaltung der geometrisch genauen Schnittfläche;
- keine, z.B. durch Messerbeschädigungen verursachte, Streifenbildung in Schnittrichtung;
- keine, z.B. durch wechselnde Härte über die Höhe eines zu schneidenden Stapels hervorgerufenen, wellenartigen Ausbuchtungen;
- minimale Rauheit der Schnittfläche;
- keine Rißbildung bzw. Bersten vor der Schneidkante;
- minimaler Anfall von Schneidstaub, als dessen Hauptursache eine zu hohe Rauheit des Schneidwerkzeugs angesehen wird.

Aus den Anforderungen an die Qualität des Schnittgutes leiten sich dann die nachstehenden Forderungen an die Schneidwerkzeuge ab:
- hohe Schneidhaltigkeit, und zwar
   ∗ eine sehr geringe Höhentoleranz der Klinge, weil die Schneidkante genau linear sowie parallel zu der Ebene des zu schneidenden und/oder zu ritzenden Materials verlaufen muß;
   ∗ Maßhaltigkeit der Fase;
   ∗ geringe, aber hinsichtlich der Herstellungskosten optimierte Rauheit der Klinge;
- hohe Standzeit des Werkzeugs durch
   ∗ Festigkeit der Klinge - insbesondere darf diese auch bei überhöhtem Schneiddruck nicht beschädigt werden;
   ∗ Härte der Klinge zur Gewährleistung einer hohen Verschleißfestigkeit;
- Gewährleistung eines optimalen Ablaufs des Schneidvorgangs hinsichtlich
   ∗ eines schneidenden (nicht drückenden) Eindringens in das Stanzgut;
   ∗ eines geringen Stanzdruckes durch minimalen Schnittwiderstand und kleine Reibungskräfte beim Schneiden;

- möglichst niedriger Herstellungsaufwand;
- kurze Zurichtzeiten bei der Bemesserung der Stanzformen.

Durch das oben erwähnte, aus dem deutschen Gebrauchsmuster DE-U-296 16 585 bekannte Schneid- und Ritzwerkzeug wird dieses Anforderungsprofil bereits in hohem Maße erfüllt, jedoch hat sich gezeigt, daß dabei noch ein nicht zu vernachlässigendes Verbesserungspotential besteht.

Der Erfindung liegt die Aufgabe zugrunde, ein Schneid- und Ritzwerkzeug der eingangs beschriebenen Art zu schaffen, mit dem diese sich teilweise antagonistisch zueinander verhaltenden Forderungen noch besser erfüllt werden können und auch eine entsprechende vorteilhafte Verwendung der gattungsgemäßen Art aufzuzeigen.

Diese Aufgabe wird durch die technischen Maßnahmen entsprechend der Merkmale der Ansprüche 1 und 23 gelöst.

Erfindungsgemäß kommt es dadurch beim Schneiden bzw. Ritzen mit Vorteil zu einem An- und Abschwellen der auftretenden Kräfte und zwar derart, daß in dem konvexen Bereich, von der Seite der Schneidkante ausgehend beim Eindringen in das zu schneidende Gut das Verhältnis einer in Schnittrichtung weisenden Messerkraft zu einer senkrecht zur Schnittrichtung stehenden Querkraft zunächst nicht abnimmt, insbesondere aber stetig anwächst, während beim weiteren Eindringen in dem konkaven Bereich das Verhältnis der in Schnittrichtung weisenden Messerkraft zu der senkrecht zur Schnittrichtung stehenden Querkraft danach nicht anwächst, insbesondere aber stetig abnimmt. Auf diese Weise kommt in optimaler Weise beim Trennprozeß des Gutes zeitweilig die schneidende, zeitweilig die drückende Wirkung des Werkzeugs vorwiegend zur Geltung, wodurch das Eindringverhalten des erfindungsgemäßen Werkzeugs in das zu bearbeitende Gut eine Bestform annimmmt. Insbesondere durch den konkaven Bereich wird dabei unter anderem auch einer möglichen Wulstbildung des zu schneidenden Gutes an seiner Oberfläche entgegengewirkt.

Die aufzubringende Messerkraft ist beim Eindringen in das zu schneidende Gut aufgrund der gekrümmten Kontur der Fase abhängig vom Abstand h der Wirkungsstelle der Keilkraftkomponente von der Schneidkante, da der effektiv wirksame Keilwinkel, der z.B. als Schnittwinkel von beidseitig im Spitzenabschnitt jeweils an die Fase in Richtung der Schneidkante angelegter Tangenten definiert werden kann, sich in Abhängigkeit von diesem Abstand h stetig ändert. Durch diese stetige Änderung wird vorteilhafterweise vermieden, daß während des Trenn- oder Ritzprozesses im Werkzeug und im zu bearbeitenden Gut sprunghafte Änderungen der wirksam werdenden Kräfte bzw. mechanischen Spannungen auftreten könnten.

Wenn die Klingenlängsseiten eines erfindungsgemäßen Werkzeugs, insbesondere im Bereich der Fasen, symmetrisch hinsichtlich einer in Schnittrichtung durch die Schneidkante verlaufende Mittenachse ausgebildet sind, läßt sich zeigen, daß die Messerkraft folgendermaßen ausgedrückt werden kann:$\frac{{\text{F}}_{\text{M}} {\text{}}^{\text{*}} \text{(} \text{h} \text{)}}{{\text{F}}_{\text{Q}} {\text{}}_{\text{*}} \text{(} \text{h} \text{)}} \text{= 2tan(} \frac{\text{β}}{\text{2}} \text{+ ρ)}$

Dabei ist ρ der sogenannte Reibungswinkel, der sich zu$\text{ρ =arctanµ}$ berechnen läßt, und F_{M}^{*} die Messerkraft, F_{Q}^{*} die Querkraft, β der Keilwinkel, h der vertikale Abstand der Schneidkante. und µ die Gleitreibungszahl. Hierbei ist aber zu beachten, daß Gleichung (1) entlang der Fase - streng genommen - jeweils punktweise zu verschiedenen Werten für die Messerkraft F_{M}^{*} und die Querkraft F_{Q}^{*} führt, da der Verlauf der Kontur der Fase nicht konstant ist. Es ist daher bei dieser Kräftebilanzierung von der integralen Betrachtungsweise zu einer infinitesimalen Betrachtungsweise überzugehen, wobei in der Bilanz dann unter den Kräften (Messerkraft F_{M}^{*}, Querkraft F_{Q}^{*}) jeweils spezifische Größen zu verstehen sind. Alle Größen sind also jeweils auf infinitesimal kleine Werte der entgegen der Schnittrichtung von der Schneidkante aus laufenden Abstandskoordinate h bezogen, und die Gesamt-Kräftewerte ergeben sich erst durch Integration von der Schneidkante (Wert h=0) bis zum jeweils wirksamen maximalen vertikalen Abstand (h=hₘₐₓ) der Wirkungsstelle der Keilkraft im jeweiligen Moment des Schnitt- bzw. Ritzprozesses.

Aus (1) und (2) lassen sich - je nach der zugrundliegenden Aufgabenstellung - Zielfunktionen und Randbedingungen für eine Optimierungsrechnung (Bildung und Lösung von Differentialgleichungen) ableiten, durch die der detaillierte, unter dem jeweils relevanten Aspekt optimierte Verlauf der Funktion β (h) (Funktionstyp und Parameter) bestimmt werden kann. Beispielsweise kann eine solche Zielfunktion darin bestehen, daß der Quotient aus Messerkraft F_{M} und Querkraft F_{Q} einen Minimalwert annimmt oder beim Eindringen des erfindungsgemäßen Werkzeugs in das Gut konstant bleibt. Als Randbedingung kann auch ein analytischer Ausdruck für die Funktion β (h) und/oder F_{M}^{*} vorgegeben werden, durch den beispielsweise berücksichtigt werden kann, ob das zu bearbeitende Gut durchtrennt oder nur geritzt werden soll.

Insbesondere leitet sich daraus die Ausführung eines erfindungsgemäßen Werkzeugs, nach der die Fase -im Querschnitt gesehen - einen etwa S-förmigen oder (auf der anderen Seite) umgekehrt S-förmigen Konturverlauf aufweist und eine gedachte, von der Schneidkante ausgehende Gerade, die durch einen Fußpunkt am Übergang vom Spitzenabschnitt zum Basisabschnitt an der Klingenlängsseite verläuft, in mindestens drei Punkten schneidet.

Weitere vorteilhafte Ausführungen der Erfindung sind in den Unteransprüchen und der nachfolgenden Beschreibung enthalten. Anhand der in den beiliegenden Zeichnungsfiguren dargestellten Ausführungsbeispiele wird die Erfindung näher erläutert. Dabei zeigen die Fig. 1 bis 18 jeweils im Querschnitt und vergrößert gegenüber der natürlichen Größe, 18 verschiedene Ausführungsformen eines erfindungsgemäßen Schneid- und Ritzwerkzeuges.

In den verschiedenen Figuren der Zeichnung sind gleiche Teile stets mit denselben Bezugszeichen versehen, so daß sie in der Regel auch jeweils nur einmal beschrieben werden.

Wie Fig. 1 zeigt, besteht eine erste Ausführungsform eines erfindungsgemäßen Schneid- und Ritzwerkzeuges, das vorzugsweise für den Druckschnitt vorgesehen ist, aus einer Klinge 1, die einen Basisabschnitt 2 und einen sich an den Basisabschnitt 2 anschließenden keilförmigen Spitzenabschnitt 3 mit einer Schneidkante 4 und mit mindestens einer - in der dargestellten Ausführung zwei - jeweils an einer Klingenlängsseite 5 ausgebildeten mit der anderen Klingenlängsseite 5 einen Keilwinkel β einschließenden Fase 6. Der Keilwinkel β ist dabei als Schnittwinkel von beidseitig' im Spitzenabschnitt 3 jeweils an die Fase 6 in Richtung der Schneidkante 4 angelegter Tangenten T-T definiert und kann über eine entgegen der Schnittrichtung S von der Schneidkante 4 aus laufende Abstandskoordinate h, die der jeweiligen Eindringtiefe in das zu schneidende oder zu ritzende Gut entspricht, veränderlich sein. Der von den Fasen 6 an den beiden Klingenlängsseiten 5, bzw. von den Tangenten T-T eingeschlossene wirksame Keilwinkel β kann sich z.B. stetig mit zunehmenden Abstand von der Schneidkante 2 vergrößern. oder verringern.

Der keilförmige Spitzenabschnitt 3 mit jeweils der Fase 6 auf jeder Klingenlängsseite 5 ist mit Vorteil hinsichtlich einer in Schnittrichtung S durch die Schneidkante 4 verlaufenden Mittenachse X-X symmetrisch ausgebildet. Bei einer solchen symmetrischen Ausbildung der Klinge 1 ergibt sich der Keilwinkel β als doppelter Wert eines Winkels zwischen der an einer Klingenlängsseite 5 in Richtung der Schneidkante 4 an die Fase 6 angelegte Tangente T-T mit der Mittenachse X-X.

Die Fase 6 weist mindestens zwei stetig ineinander übergehende Bereiche 6a, 6b auf, und zwar mindestens einen ersten, in der Nähe der Schneidkante 4 angeordneten Bereich. 6a mit - im Querschnitt gesehen - konvexer Krümmung (Keilwinkel β nimmt zu) und mindestens einen sich an den konvexen Bereich 6a anschließenden zweiten, in der Nähe des Basisabschnitts 2 angeordneten Bereich 6b mit - im Querschnitt gesehen - konkaver Krümmung (Keilwinkel β nimmt ab).

Die Fase 6 kann somit - im Querschnitt gesehen - zumindest abschnittsweise einen etwa S-förmigen oder - auf der anderen Klingenlängsseite 5 einen umgekehrt S-förmigen Konturverlauf aufweisen. Eine gedachte, von der Schneidkante 4 ausgehende Gerade G-G, die durch einen Fußpunkt F am Übergang vom Spitzenabschnitt 3 zum Basisabschnitt 2 an der Klingenlängsseite 5 verläuft, kann dabei mit Vorteil von der S-Kontur der Fase 6 in mindestens drei Punkten geschnitten werden.

Dabei ist es auch möglich und vorteilhaft, daß - wie dargestellt - die symmetrisch auf beiden Klingenlängsseiten 5 ausgebildeten Fasen 6 abschnittsweise (in Bereichen 6c) parallel verlaufen. Rücksprünge gegenüber einem Parallelverlauf der Fasen 6 sollten jedoch vermieden werden. Diese parallel verlaufenden Bereiche 6c, die vorzugsweise eben ausgebildet sind, bzw. noch nachstehend beschriebene andere ebene Bereiche im Querschnitt der Fase 6 können jeweils anteilig dem konvexen Bereich 6a oder dem konkaven Bereich 6b zugerechnet werden, je nachdem in welchem Bogen des S sie sich befinden. Durch die Bereiche kann mit Vorteil bedarfsweise in Abstimmung auf das zu bearbeitende Gut eine Verlängerung des Spitzenabschnitts 3 erreicht werden. Dies veranschaulichen jeweils Vergleiche der paarweise ähnlichen Ausführungen in Fig. 1 und 2, 3 und 4 ... 17 und 18. Die parallel verlaufenden Bereiche 6c tragen nicht zum Auseinanderdrängen des Materials des zu bearbeitenden Gutes bei, wodurch vorteilhafterweise eine Wulstbildung im Material völlig unterbunden bzw. zumindest stark eingeschränkt wird. Die parallel verlaufenden Bereiche 6c können mit Vorteil eine Länge von bis zu 45 Prozent einer vertikalen (in Schnittrichtung S verlaufenden) Länge l des Spitzenabschnitts 3 aufweisen.

Wie Fig. 1 zeigt, kann die Kontur der Fase 6 mit Vorteil auch derart gestaltet sein, daß zwischen dem Basisabschnitt 2 und dem Bereich mit konkaver Krümmung 6b der Fase 6 - insbesondere mit stetigem Übergang - mindestens ein weiterer Bereich 6d mit konvexer Krümmung der Fase 6 angeordnet ist. In der Nähe des Basisabschnitts 2 besteht eine erhöhte Bruchgefahr der Klinge 1, der durch den zusätzlichen konvexen Bereich 6d entgegengewirkt werden kann, so daß die Klinge 1 auch in relativ dickes zu schneidendes Gut problemlos und leicht eindringt. Aufgrund dieses zusätzlichen konvexen Bereiches 6d besitzt die Ausführung gemäß Fig. 1 nicht nur drei, sondern vier Schnittpunkte mit der gedachten, von der Schneidkante 4 ausgehenden Gerade G-G. Es sind dies die Punkte P₁, P₂, P₃ und F. Wie aus Fig. 1 hervorgeht, kennzeichnen diese Schnittpunkte P₁, P₂, P₃, F jeweils etwa Beginn und Ende eines konvexen Bereiches (6a und 6d) und des konkaven Bereiches 6b, wobei - entsprechend der vorstehenden Definition anteilig die ebenen Bereiche 6c jeweils eingeschlossen sind. Der konvexe Bereich 6a liegt etwa zwischen dem Punkt P₁ auf der Schneidkante 4 und dem Punkt P₂ im mittleren Bereich des Spitzenabschnitts 3, und der konkave Bereich 6b liegt etwa zwischen dem Punkt P₂ im mittleren Bereich des Spitzenabschnitts 3 und dem Punkt P₃, der sich im Spitzenabschnitt 3 in der Nähe des Basisabschnitts 2 befindet. Der konvexe Bereich 6d liegt etwa zwischen dem Punkt P₃, der sich im Spitzenabschnitt 3 in der Nähe des Basisabschnitts 2 befindet, und dem Fußpunkt F.

Die Fase 6 weist somit - im Querschnitt gesehen - nicht nur einen etwa S-förmigen oder - auf der anderen Klingenlängsseite 5 einen umgekehrt-S-förmigen Konturverlauf auf, sondern sogar einen - im Querschnitt gesehen - doppel-Sförmigen oder - auf der anderen Klingenlängsseite 5 umgekehrt-doppel-S-förmigen.Verlauf auf.

Ein mittlerer halber Keilwinkel γ = β/2 zwischen der gedachten, von der Schneidkante 4 ausgehenden Gerade G-G, die durch den Fußpunkt F am Übergang vom Spitzenabschnitt 3 zum Basisabschnitt 2 an der Klingenlängsseite 5 verläuft, und der in Schnittrichtung S durch die Schneidkante 4 verlaufenden Mittenachse X-X kann insbesondere im Bereich von 15° bis 45°, vorzugsweise - wie in Fig. 1 dargestellt - bei etwa 27°, liegen. Die beim Schneiden oder Ritzen auftretenden Kräfte oszillieren dadurch, in einer Weise, die noch nachstehend anhand von Fig. 2 genauer beschrieben wird, um einen Mittelwert, der sich aus diesem Winkel γ ergibt und sich in der Praxis für die meisten Bearbeitungsaufgaben, die mit einem erfindungsgemäßen Werkzeug auszuführen sind, als optimal erwiesen hat.

Die Klinge 1 kann im Basisabschnitt eine Dicke D im Bereich von 0,3 bis 2,5 mm, vorzugsweise etwa 0,7 mm, und der Spitzenabschnitt 3 kann eine vertikale (in Schnittrichtung S verlaufende) Länge l im Bereich von 0,5 bis 3,5 mm, vorzugsweise etwa 0,7 bis 1,3 mm, aufweisen.

Die Klinge 1 kann vorzugsweise aus einem, von der Schneidkante 4 ausgehend zumindest bis in den konvexen Bereich 6a des Spitzenabschnittes 3 hinein zusätzlich vergüteten Federbandstahl bestehen. In diesem vergüteten Bereich kann die Klinge 1 in bevorzugter Ausführung, insbesondere durch eine Induktions-, Flamm- oder Laserhärtung und ein anschließendes Anlassen, vorzugsweise bei einer Temperatur von 250 bis 500 °C, eine Härte von 30 bis 67 HRC aufweisen.

Ein zweites Ausführungsbeispiel eines erfindungsgemäßen Schneid- und Ritzwerkzeuges ist in Fig. 2 dargestellt. Dieses unterscheidet sich von der ersten Ausführung dadurch, daß der Spitzenabschnitt 3 eine geringere vertikale (in Schnittrichtung S verlaufende) Länge l aufweist und daß die symmetrisch auf beiden Klingenlängsseiten 5 ausgebildeten Fasen 6 nicht abschnittsweise parallel verlaufen.

Hierbei sind in Fig. 2 exemplarisch auch die wirksam werdenden Kräfte veranschaulicht. Wie bereits erwähnt, liegen entlang der Fase 6 jeweils punktweise unterschiedliche Werte der Messerkraft F_{M}^{*} und der Querkraft F_{Q}^{*} vor, da der Verlauf der Kontur der Fase 6 nicht konstant ist. Die Größen sind jeweils auf infinitesimal kleine Werte der entgegen der Schnittrichtung S von der Schneidkante 4 aus laufenden Abstandskoordinate h bezogen und daher als Kraftkomponenten zu betrachten.

Fig. 2 zeigt im konvexen Bereich 6a der symmetrisch ausgebildeten Fase 6 jeweils eine auf das zu bearbeitende Gut wirkende Keilkraft F_{K}^{*}, die von dem erfindungsgemäßen. Schneid- und Ritzwerkzeug in einem Punkt P aufgebracht wird. Durch diese Keilkraft F_{K}^{*}, die senkrecht auf einer Tangenten T-T an die Kontur der Fase 6 durch den Punkt P steht, wird eine in Richtung der Tangenten T-T auf die Schneidkante 4 gerichtete Reibungskraft F_{R}^{*} wirksam, die sich als Produkt der Keilkraft F_{K}^{*} mit einer Gleitreibungszahl µ quantifizieren läßt. Durch Superposition der Reibungskraft F_{R}^{*} und der Keilkraft F_{K}^{*} ergibt sich eine resultierende Keilkraft F_{L}^{*}, die in einem Winkel ρ zur Keilkraft F_{K}^{*} steht, der nach der oben angeführten Gleichung (2) berechnenbar ist. Die im Punkt P für den Schnitt oder das Ritzen aufzubringende Messerkraft F_{M}^{*} setzt sich aus den beiden symmetrisch wirkenden resultierenden Keilkräften F_{L}^{*} zusammen, wie aus dem in Fig. 2 - der Anschaulichkeit halber im unteren Bereich (verschoben) - dargestellten Kräfteparallelogramm hervorgeht. Die resultierenden Keilkräfte F_{L}^{*}, die jeweils in einem Winkel β/2 + ρ zur Horizontalen stehen, besitzen dabei rechtwinklig zur Schnittrichtung S wirkende Kraftkomponenten, die als Querkräfte F_{Q}^{*} wirksam werden und das zu trennende Gut seitlich auseinanderdrängen. Für das von der Koordinate h abhängige Verhältnis der Messerkraft F_{M}^{*} zur Querkraft F_{Q}^{*} gilt die oben angegebene Gleichung (1). Allen in Fig. 2 eingezeichneten (Aktions-) Kräften F_{M}^{*}, F_{Q}^{*}, F_{L}^{*}, F_{K}^{*}, F_{R}^{*}, die von dem erfindungsgemäßen Werkzeug aufgebracht werden, stehen materialseitig jeweils ebenso große (Reaktions-)Kräfte entgegen, die der Einfachkeit halber nicht eingezeichnet sind.

Es hat sich als besonders günstig erwiesen, wenn - wie dargestellt - die konvexe Krümmung in dem ersten Abschnitt 6a der Fase 6 derart ausgebildet ist, daß beim Eindringen in das zu schneidende Gut jeweils das Verhältnis der in Schnittrichtung S wirkenden Messerkraft F_{M}^{*} zu der rechtwinklig zur Schnittrichtung S wirkenden Querkraft F_{Q}^{*} von der Schneidkante 2 ausgehend über die in Schnittrichtung S gemessenene Länge h der Fase 6 von maximal etwa 100 auf minimal etwa 0, vorzugsweise von maximal etwa 5 auf minimal etwa 0,5, abnimmt. Mit einem derartigen Kräfteverlauf ist nicht nur ein schneidendes Eindringen der Schneidkante 4 in den Karton oder den Papierstapel garantiert, sondern es kann auch bei einem vergleichsweise geringen Stanzdruck gearbeitet werden, da das zu schneidende Gut dem Schneidwerkzeug nur einen minimalen Schnittwiderstand entgegensetzt. Auch der Verlauf der Reibungskräfte F_{R}^{*} zwischen der Klinge 1 und dem zu schneidenden Gut kann vorteilhafterweise durch die Größe und den Verlauf der konvexen Krümmung beim Schneiden kontrolliert gesteuert werden. Außerdem hat sich auch gezeigt, daß sich die bevorzugte erfindungsgemäße Ausbildung der Fase 6 im Hinblick auf eine Reduzierung des Anfalls von Schneidstaub besonders günstig auswirkt. Das erfindungsgemäße Schneid- und Ritzwerkzeug besitzt aufgrund der konvexen Ausbildung des Schneidenkeils im Bereich der Fase 6 eine vergleichsweise höhere Festigkeit der Klinge 1 als bekannte Werkzeuge. Die Klinge 1 kann daher auch bei hohem Schneiddruck nicht beschädigt werden, und neben einer verbesserten Maßhaltigkeit wird auch eine Standzeitverlängerung möglich. Eine im gestanzten Gut durch Messerbeschädigungen verursachte, unsaubere Schnittkante ist unterbunden.

Ein nicht unbeträchtlicher Anteil dieser positiven Effekte kann auch dadurch erzielt werden, daß die konkave Krümmung in dem zweiten Abschnitt 6b der Fase 6 derart ausgebildet ist, daß beim Eindringen in das zu schneidende Gut jeweils das Verhältnis der in Schnittrichtung S wirkenden Messerkraft F_{M}^{*} zur rechtwinklig zur Schnittrichtung S wirkenden Querkraft F_{Q}^{*} von der Schneidkante 4 ausgehend über die in Schnittrichtung S gemessenene Länge h der Fase 6 von minimal 0 auf maximal etwa 100, vorzugsweise von minimal 0,5 auf maximal etwa 5, zunimmt.

Der konvexe Bereich 6a und/oder der konkave Bereich 6b der Fase 6 können dabei jeweils beispielsweise in fertigungstechnisch einfacher Weise durch einen Kreisbogenabschnitt mit einem Radius R begrenzt sein, der jeweils etwa den 0,1-bis 15-fachen Wert der Strecke P₁F zwischen der Schneidkante 2 und dem Fußpunkt F am Übergang vom Spitzenabschnitt 3 zum Basisabschnitt 2 aufweist. Z.B. kann bei einer Dicke D der Klinge 1 von etwa 0,71 mm und einem Winkel γ von etwa 27° dieser Radius R derart im konvexen Bereich 6a günstigerweise einen Wert von etwa 1,0 mm annehmen. Die jeweiligen Werte eines solchen Radius R können sich im konvexen Bereich 6a und im konkaven Bereich 6b voneinander unterscheiden. Bei den in Fig. 1 und 2 dargestellten Ausführungen liegt eine scharfe (spitze) Schneidkante 4 vor, d.h. jede in Richtung der Schneidkante 4 an die Fase 6 angelegte Tangente **T**-T schließt mit der in Schnittrichtung S durch die Schneidkante 4 verlaufenden Achse X-X einen Winkel β/2 ein, der kleiner als 90° ist. Durch die scharfe Schneidkante 4 dringt das erfindungsgemäße Werkzeug von Beginn des Schneid- oder Ritzvorganges an leicht in das zu bearbeitende Gut ein.

Bei den in Fig. 3 und 4 dargestellten Ausführungen (dritte und vierte Ausführung) liegt keine scharfe Schneidkante 4 vor. Bei diesen Ausführungen weist die Schneidkante 4 jeweils eine ebene Abplattung 4a auf. Im Bereich dieser ebenen Abplattung 4a schließt eine an die Schneidkante 4 an die Fase 6 angelegte Tangente T-T mit der in Schnittrichtung S durch die Schneidkante 4 verlaufenden Achse X-X einen Winkel β/2 ein, der genau 90° beträgt. Dadurch kann vorteilhafterweise die Schneidkante 4 - beispielsweise beim Zurichten des erfindungsgemäßen Werkzeugs - hoch belastet werden, ohne daß es zu schädlichen Spitzenverformungen kommt.

Anstelle der Abplattung 4a kann an der Schneidkante 4 in Längsrichtung der Klinge 1 aber auch eine Hohlkehle 4b derart ausgebildet sein, daß die Schneidkante 4 über ihre gesamte Länge zwei Schneiden 4c aufweist (fünfte und sechste Ausführung in Fig. 5 und 6). Die Schneidkante 4 kann dabei eine insbesondere eine Breite b von etwa 0,005 bis 0,050 mm aufweisen. Die Hohlkehle 4b kann vorzugsweise - wie dargestellt - in ihrem Querschnitt zumindest einen kreisbogenförmigen Abschnitt umfassen oder durch einen kreisbogenförmigen Abschnitt gebildet sein, wobei der Durchmesser des kreisbogenförmigen Abschnitts der Hohlkehle 4b mindestens der Breite b der Schneidkante 4 entspricht und höchstens den zehnfachen, vorzugsweise höchstens etwa dem drei- bis fünffachen Wert der Breite b der Schneidkante 4 annehmen kann. Eine solche Ausführung des erfindungsgemäßen Schneid- und Ritzwerkzeug weist im Hinblick auf die für den Schnitt aufzuwendende Kraft infolge der beiden Schneiden 4c bei hoher Standzeit eine exzellente Schneidwirkung auf. Da die Schneidkante 4 über zwei Auflagepunkte auf das zu schneidende Gut verfügt, auf die sich die Schnittkraft verteilt, tritt außerdem im Vergleich zu einer Schneidkante 4 mit nur einer Spitze eine Verschleißminderung ein. Auch die Gegenstanzplatte wird dabei geschont. Ebenso hat es sich gezeigt, daß mit einem solchen erfindungsgemäßen Schneid- und Ritzwerkzeug eine sehr geringe Höhentoleranz der Klinge erzielbar ist, wodurch sich die Zurichtung der Stanzformen (Trägerplatten) vereinfacht und die notwendige Zurichtzeit verkürzt. Ein weiterer Vorteil besteht - insbesondere bei einer geschliffenen Flanke - darin, daß durch das erfindungsgemäße Schneid- und Ritzwerkzeug ein "fusselfreier" Schnitt ausgeführt wird, der den eingangs genannten Qualitätsanforderungen an das geschnittene Gut gerecht wird.

Des weiteren kann eine Verrundung 4d (siebente und achte Ausführung in Fig. 7 und 8) an der Schneidkante 4 vorgesehen sein. Auch durch eine solche Ausführung kann die Schneidkante 4 hoch belastet werden, ohne daß es zu schädlichen Spitzenverformungen kommt. Der Radius der Verrundung kann dabei mit Vorteil in einem Bereich von kleiner als 10µm bis größer als 15/100 mm liegen. Beim Schneiden von Karton bleiben dadurch beispielsweise die Werte der Druckbelastung an der Schneidkante 4 weit unter der zulässigen Grenzbelastbarkeit von etwa 1100 N/mm².

Zwischen der Schneidkante 4 und dem Bereich mit konvexer Krümmung 6a der Fase 6 kann mit stetigem Übergang mindestens ein weiterer Bereich 6e mit konkaver Krümmung der Fase 6 angeordnet sein, wie dies Fig. 9 und 10 (neunte und zehnte Ausführung der Erfindung) zeigen. Ein solcher Bereich 6e kann beispielsweise durch einen Hohlschliff erzeugt werden. Aufgrund des zusätzlichen konkaven Bereiches 6e besitzt beispielsweise die Ausführung gemäß Fig. 9 nicht nur vier, sondern fünf Schnittpunkte mit der gedachten, von der Schneidkante 4 ausgehenden Gerade G-G. Es sind dies die Punkte P₁, P₂, P₃, P₄ und F. Der zusätzliche konkave Bereich 6e liegt dabei etwa zwischen den Punkten P₁ und P₄, der konvexe Bereich 6a zwischen den Punkten P₄ und P₂, während die End- und Anfangspunkte der übrigen Bereiche 6b und 6d genauso liegen, wie bei dem oben beschriebenen ersten bzw. zweiten Ausführungsbeispiel.(Vorhandene ebene Bereiche 6c - Fig. 9 - werden dabei anteilig den konvexen und konkaven Bereichen 6a, 6b zugerechnet.)

Wie die Ausführungsarten der Erfindung in Fig. 1 sowie 3 bis 17 zeigen, ist es auch möglich, daß zwischen der Schneidkante 4 und dem Basisabschnitt 2 mindestens ein Bereich der Fase 6 einen ebenen Konturverlauf aufweist. Bei diesem Bereich kann es sich um den beim ersten Ausführungsbeispiel beschriebenen Bereich 6c handeln, in dem die symmetrisch auf beiden Klingenlängsseiten 5 ausgebildeten Fasen 6 abschnittsweise parallel verlaufen und die sich in Richtung auf den Basisabschnitt 2 hin an den konvexen Bereich 6a anschließen. Es ist aber auch möglich und vorteilhaft, wenn - wie z.B. bei den Ausführungen in Fig. 11 und 12 dargestellt - Bereiche 6f mit ebenem Konturverlauf sich zwischen dem konkaven Bereich 6b des Spitzenabschnitts 3 und dem Basisabschnitt 2, insbesondere auf den Fußpunkt F hin, erstrecken. (Auch mehrere andere Ausführungen des erfindungsgemäßen Werkzeugs zeigen derartige, jedoch teilweise weniger stark ausgeprägte ebene Bereiche 6f.) In Fig. 11 und 12 verläuft ein ebener Bereich 6f vom Fußpunkt F ausgehend (dort in einem nicht näher bezeichneten Winkel von etwa 15° zur Schnittrichtung S stehend) auf den konkaven Bereich 6b hin und geht stetig in diesen über. Fig. 12 zeigt dabei eine Besonderheit, die in einigen Sonderfällen auftreten kann, nämlich, daß die Gerade G-G abschnittsweise mit der Kontur der Fase 6 zusammenfällt.

Schließlich kann/können ein oder mehrere Bereich(e) 6g, 6h der Fase 6 mit ebenem Konturverlauf auch zwischen der Schneidkante 4 und dem konvexen Bereich 6a der Fase 6 angeordnet sein, wie dies die Ausführungen gemäß Fig. 3 bis 8 sowie 13 bis 16 zeigen. In Fig. 13 und 14 handelt es sich dabei zum einen um ebene Bereiche 6g, die - ähnlich wie die Bereiche 6c - zusätzlich parallel zueinander verlaufen (β=0) und in einer Abplattung 4a an der Schneidenspitze 4 enden. Die Reibungskraft F_{M}* nimmt dabei in den Parallelbereichen 6g einen Minimalwert an. Insbesondere diese Bereiche 6g begünstigen neben dem erfindungsgemäßen Konturverlauf der Fase 6 zusätzlich ein sogenanntes "Self Levelling", d.h. einen Höhen-Toleranzausgleich über die gesamte Länge eines in eine Stanzvorrichtung eingespannten erfindungsgemäßen Werkzeugs. Je nach Länge der Parallelbereiche 6g an der Schneidnspitze und Breite der Abplattung können in der Kontur der Fase 6, wie Fig. 14 zeigt, mit der Geraden G-G sogar bis zu fünf Schnittpunkte P₁ bis P₅ auftreten. Auch ist es möglich, daß der konvexe Bereich 6a (einschließlich eines eventuell vorhandenen ebenen Bereiches 6h) die Gerade G-G nicht schneidet.

Bei den anderen ebenen Bereichen 6h in Fig. 13 und 14 und den entsprechenden ebenen Bereichen 6h in den übrigen genannten Ausführungen - wie z.B. in Fig. 15 und 16, bei denen wie in Fig. 1, 2, 9 bis 12 sowie 17 und 18 eine scharfe Schneidkante 4 vorliegt - konvergieren die ebenen Bereiche 6g auf die Schneidkante 4 hin (β ≠ 0). In allen ebenen Bereichen 6c, 6f, 6g, 6h ist das Verhältnis der in Schnittrichtung S wirkenden Messerkraft F_{M}^{*} zur rechtwinklig zur Schnittrichtung S wirkenden Querkraft F_{Q}^{*} konstant, bzw. die Querkraft F_{Q}^{*} wird nahezu Null (Bereich 6c, Bereich 6g in Fig. 13 und 14).

Die Ausführungsbeispiele in Fig. 17 und 18 weisen große Ähnlichkeit mit den Ausführungsbeispielen in Fig. 11 und 12 auf. Ein Unterschied besteht dabei jedoch darin, daß die Ausführungen gemäß Fig. 11 und 12 einen konvexen Bereich 6d im Spitzenabschnitt 3 in der Nähe des Basisabschnitts 2 aufweisen und die Ausführungen in Fig. 17 und 18 nicht. Ein weiterer Unterschied besteht darin, daß der mittlere halbe Keilwinkel γ = β/2 zwischen der gedachten, von der Schneidkante 4 ausgehenden Gerade G-G, die durch den Fußpunkt F am Übergang vom Spitzenabschnitt 3 zum Basisabschnitt 2 an der Klingenlägsseite 5 verläuft, und der in Schnittrichtung S durch die Schneidkante 4 verlaufenden Mittenachse X-X bei den Ausführungen in Fig. 17 und 18 größer ist.

Wie die geometrischen Verhältnisse in der Zeichnung veranschaulichen, kann die jeweilige Länge des konvexen Bereiches 6a oder des konkaven Bereiches 6b mit Vorteil etwa 5 bis 95 Prozent der Länge l des Spitzenabschnitts 3 betragen, wobei die ebenen Bereiche 6c, 6f, 6h an der jeweiligen Länge des konvexen Bereiches 6a und/oder des konkaven Bereiches 6b mit Vorteil zu etwa 0 bis 85 Prozent beteiligt sein können.

Die vorbeschriebenen und figürlich dargestellten Konturverläufe der Fase 6 lassen sich spanabhebend durch Schaben und/oder zumindest bereichsweise durch Schleifen herstellen. Auch eine Oberflächenbearbeitung durch Ätzen und Erodieren ist mit Vorteil alternativ oder zusätzlich möglich. Insbesondere ein Schaben ist dabei bevorzugt, wobei ein Rohling für das herzustellende erfindungsgmäße Werkzeug zur Bildung der Fase in Längsrichtung durch mindestens ein Hartmetallwerkzeug oder dergleichen gezogen wird, dessen Negativkontur dem Fasenverlauf des Werkzeugs entspricht. Die als Patrize für die Fase 6 wirkende Negativkontur kann dabei mit ausgesprochen hoher Genauigkeit z.B. durch ein elektroerosives Abtragen, wie Drahterodieren, erzeugt werden.

Die Oberfläche der Klinge 1, insbesondere die des Spitzenabschnitts 3, kann mit Vorteil eine zusätzliche Veredelung durch das Auftragen einer funktionellen Schicht erfahren. Zu diesem Zweck kann vornehmlich eine Gleitlackbeschichtung, eine Bedampfung mit Titannitrid, eine Wolframcarbid-Plattierung, eine Beschichtung mit Polytetrafluorethylen (PTFE) oder eine ähnliche Maßnahme vorgesehen werden. Derartige funktionellen Schichten wirken reibungsmindernd und erhöhen den Korrosions- und Verschleißwiderstand des erfindungsgemäßen Werkzeugs.

Die Erfindung beschränkt sich nicht auf die vorstehenden Ausführungsbeispiele. So ist es beispielsweise auch möglich, daß die Klingenlängsseiten 5 mit ihren Fasen 6 auch wahlweise asymmetrisch zueinander ausgebildet sein können. Die konkave und/oder konvexe Krümmung der Fase 6 muß nicht kreisbogenförmig verlaufen, sondern kann auch als Teil einer Ellipse oder einer geometrischen Kurve mit Krümmung (Parabel, e-Funktion) ausgeführt werden, ohne daß der Rahmen der Erfindung verlassen wird.

Des weiteren kann der Fachmann zusätzliche Maßnahmen zur Verbesserung des Schneidverhaltens eines erfindungsgemäßen Werkzeugs vorsehen, wie beispielsweise über die Länge des Spitzenabschnitts 3, insbesondere im Bereich der Schneidkante 4, verteilte Perforierungen, Wellungen und/oder Zahnungen.

### Bezugszeichen

- 1: Klinge
- 2: Basisabschnitt
- 3: Spitzenabschnitt
- 4: Schneidkante
- 4a: Abplattung an 4
- 4b: Hohlkehle an 4
- 4c: Schneide an 4b
- 4d: Verrundung an 4
- 5: Klingenlängsseite
- 6: Fase
- 6a: konvexer Bereich von 6
- 6b: konkaver Bereich von 6
- 6c: ebener Bereich mit Parallelverlauf zwischen 6a und 6b
- 6d: zusätzlicher konvexer Bereich von 6 bei 2
- 6e: zusätzlicher konkaver Bereich zwischen 4 und 6a
- 6f: ebener Bereich zwischen 6b und 3
- 6g: ebener Bereich mit Parallelverlauf zwischen 4 und 6a
- 6h: ebener Bereich zwischen 4 und 6a

- b: Breite von 4b
- D: Dicke von 1 (im Bereich von 2)
- F: Fußpunkt am Übergang von 3 zu 2
- F_{K}^{*}: Keilkraft (rechtwinklig zu T-T)
- F_{L}^{*}: aus F_{R}^{*} und F_{R}^{*} resultierende Keilkraft
- F_{M}^{*}: Messerkraft
- F_{R}^{*}: Reibungskraft
- F_{Q}^{*}: Querkraft
- h: Längenkoordinate für 3
- 1: Länge von 3
- P: Kraftangriffspunkt auf 6
- P₁: Schnittpunkt von 6 mit G-G
- P₂: Schnittpunkt von 6 mit G-G
- P₃: Schnittpunkt von 6 mit G-G
- P₄: Schnittpunkt von 6 mit G-G
- R: Radius von 6a, 6b
- S: Schnittrichtung
- T-T: Tangente an 6
- X-X: Mittenachse von 1
- β: Keilwinkel
- γ: Winkel zwischen G-G und X-X
- µ: Reibungszahl
- ρ: Reibungswinkel

## Patentansprüche

1. Schneid- und Ritzwerkzeug, vorzugsweise für den Druckschnitt, bestehend aus einer Klinge (1), die einen Basisabschnitt (2) und einen sich an den Basisabschnitt (2) anschließenden keilförmigen, in ein zu schneidendes oder zu ritzendes Material eindringenden Spitzenabschnitt (3) mit einer Schneidkante (4) und mit mindestens sich von der Schneidkante (4) ausgehend bis zu einem Fußpunkt (F) am Übergang vom Spitzenabschnitt (3) zum Basisabschnitt (2) über eine Länge (I) erstreckenden, an der Schneidkante (4) einen Keilwinkel (β) bildenden Fase (6) aufweist, wobei der Keilwinkel (β) mit Hilfe einer an die Fase (6) in Richtung an die Schneidkante (4) angelegten Tangente (T-T) definiert ist und wobei die Fase (6) einen Bereich (6a) mit - im Querschnitt gesehen - konvexer Krümmung aufweist, welcher in der Nähe der Schneidkante (4) angeordnet ist,
**dadurch gekennzeichnet, daß** die Fase (6) mindestens zwei stetig ineinander übergehende in das Schneidgut eindringende Bereiche (6a, 6b) aufweist, den ersten Bereich (6a) mit - im Querschnitt gesehen - konvexer Krümmung und einen zweiten Bereich (6b) mit - im Querschnitt gesehen - konkaver Krümmung, welcher in der Nähe des Basisabschnitts (2) angeordnet ist, wobei die beiden Bereiche (6a, 6b) derart ausgebildet sind, daß die Fase (6) - im Querschnitt gesehen - zumindest abschnittsweise einen in Abhängigkeit von ihrer jeweiligen Seitenanordnung am Spitzenabschnitt (3) etwa S-förmigen oder umgekehrt S-förmigen Konturverlauf aufweist, der durch eine gedachte, von der Schneidkante (4) ausgehende durch den Fußpunkt (F) verlaufende Gerade (G-G) in mindestens drei Punkten (F, P₁, P₂) geschnitten wird, und zwar an der Schneidkante (P₁), am Fußpunkt (F) und an mindestens einem dazwischen liegenden Punkt (P₂).

2. Schneid- und Ritzwerkzeug nach Anspruch 1, **dadurch gekennzeichnet, daß** die konvexe Krümmung in dem ersten Abschnitt (6a) der Fase (6) derart ausgebildet ist, daß beim Eindringen in das zu schneidende Gut jeweils das Verhältnis einer in Schnittrichtung (S) wirkenden Messerkraft (F_{M}^{*}) zu einer rechtwinklig zur Schnittrichtung (S) wirkenden Querkraft (F_{Q}^{*}) von der Schneidkante (2) ausgehend über die in Schnittrichtung (S) gemessenene Länge (h) der Fase (6) von maximal etwa 100 auf minimal etwa 0, vorzugsweise von maximal etwa 5 auf minimal etwa 0,5, abnimmt.

3. Schneid- und Ritzwerkzeug Anspruch 1 oder 2,
**dadurch gekennzeichnet, daß** die konkave Krümmung in dem zweiten Abschnitt (6b) der Fase (6) derart ausgebildet ist, daß beim Eindringen in das zu schneidende Gut jeweils das Verhältnis einer in Schnittrichtung (S) wirkenden Messerkraft (F_{M}^{*}) zu einer rechtwinklig zur Schnittrichtung (S) wirkenden Querkraft (F_{Q}^{*}) von der Schneidkante (4) ausgehend über die in Schnittrichtung (S) gemessenene Länge (h) der Fase (6) von minimal 0 auf maximal etwa 100, vorzugsweise von minimal 0,5 auf maximal etwa 5, zunimmt.

4. Schneid- und Ritzwerkzeug nach einem der Ansprüche 1 bis 3,
**dadurch gekennzeichnet, daß** der keilförmige Spitzenabschnitt (3) mit jeweils der Fase (6) auf jeder Klingenlängsseite (5) hinsichtlich einer in Schnittrichtung (S) durch die Schneidkante (4) verlaufenden Mittenachse (X-X) symmetrisch ausgebildet. ist.

5. Schneid- und Ritzwerkzeug nach Anspruch 4,
**dadurch gekennzeichnet, daß** die symmetrisch auf beiden Klingenlängsseiten (5) ausgebildeten Fasen (6) abschnittsweise (6c, 6g) parallel zueinander verlaufen.

6. Schneid- und Ritzwerkzeug nach einem der Ansprüche 1 bis 5,
**gekennzeichnet durch** eine hinsichtlich einer in Schnittrichtung (F) **durch** die Schneidkante (2) verlaufenden Achse asymmetrische Ausbildung.

7. Schneid- und Ritzwerkzeug nach einem der Ansprüche 1 bis 6,
**dadurch gekennzeichnet, daß** die Klinge (1) im Basisabschnitt (2) eine Dicke (D) im Bereich von 0,3 bis 2,5 mm, vorzugsweise etwa 0,7 mm, aufweist.

8. Schneid- und Ritzwerkzeug nach einem der Ansprüche 1 bis 7, **dadurch gekennzeichnet, daß** der Spitzenabschnitt (3) eine vertikale (in Schnittrichtung verlaufende) Länge im Bereich von 0,5 bis 3,5 mm, vorzugsweise etwa 0,7 bis 1,3 mm, aufweist.

9. Schneid- und Ritzwerkzeug nach einem der Ansprüche 1 bis 8,
**dadurch gekennzeichnet, daß** ein mittlerer halber Keilwinkel (γ) zwischen einer gedachten, von der Schneidkante (4) ausgehenden Gerade (G-G), die durch einen Fußpunkt (F) am Übergang vom Spitzenabschnitt (3) zum Basisabschnitt (2) an der Klingenlägsseite (5) verläuft, und einer in Schnittrichtung (S) durch die Schneidkante (4) verlaufenden Mittenachse (X-X) im Bereich von 15° bis 45°, vorzugsweise bei etwa 27°, liegt.

10. Schneid- und Ritzwerkzeug nach einem der Ansprüche 1 bis 9,
**dadurch gekennzeichnet, daß** der konvexe und/oder konkave Bereich (6a, 6b) der Fase (6) jeweils durch einen Kreisbogenabschnitt mit einem Radius (R) begrenzt ist, der etwa den 0,1- bis 15-fachen Wert der Länge einer geraden Strecke (FP₁) zwischen der Schneidkante (4) und einem Fußpunkt (F) am Übergang vom Spitzenabschnitt (3) zum Basisabschnitt (2) aufweist.

11. Schneid- und Ritzwerkzeug nach einem der Ansprüche 1 bis 10,
**dadurch gekennzeichnet, daß** die Schneidkante (4) spitz ausgebildet ist, d.h. daß eine in Richtung der Schneidkante (4) an die Fase (6) angelegte Tangente (T-T) oder bei Vorliegen eines ebenen Fasenbereichs (6h) die Fase (6) selbst mit einer in Schnittrichtung (S) durch die Schneidkante (4) verlaufenden Achse (X-X) einen Winkel (β/2) einschließt, der kleiner als 90° ist.

12. Schneid- und Ritzwerkzeug nach einem der Ansprüche 1 bis 10,
**dadurch gekennzeichnet, daß** die Schneidkante (4) eine Verrundung (4d) aufweist.

13. Schneid- und Ritzwerkzeug nach einem der Ansprüche 1 bis 10,
**dadurch gekennzeichnet, daß** die Schneidkante (4) eine ebene Abplattung (4a) aufweist.

14. Schneid- und Ritzwerkzeug nach einem der Ansprüche 1 bis 10,
**dadurch gekennzeichnet, daß** an der Schneidkante (4) in Längsrichtung der Klinge (1) eine Hohlkehle (4b) derart ausgebildet ist, daß die Schneidkante (4) über ihre gesamte Länge zwei Schneiden (4c) aufweist.

15. Schneid- und Ritzwerkzeug nach einem der Ansprüche 1 bis 14,
**dadurch gekennzeichnet, daß** zwischen der Schneidkante (4) und dem Bereich (6a) mit konvexer Krümmung der Fase (6) mit stetigem Übergang mindestens ein weiterer Bereich (6e) mit konkaver Krümmung der Fase (6), beispielsweise erzeugt durch einen Hohlschliff, angeordnet ist.

16. Schneid- und Ritzwerkzeug nach einem der Ansprüche 1 bis 15,
**dadurch gekennzeichnet, daß** zwischen der Schneidkante (4) und dem Basisabschnitt (2) mindestens ein Bereich (6c, 6f, 6g, 6h) der Fase (6) einen ebenen Konturverlauf aufweist.

17. Schneid- und Ritzwerkzeug nach Anspruch 16,
**dadurch gekennzeichnet, daß** ein Bereich (6g, 6h) der Fase (6) mit ebenem Konturverlauf zwischen der Schneidkante (4) und dem konvexen Bereich (6a) der Fase (6) angeordnet ist.

18. Schneid- und Ritzwerkzeug nach einem der Ansprüche 1 bis 17,
**dadurch gekennzeichnet, daß** zwischen der dem Basisabschnitt (2) und dem Bereich (6b) mit konkaver Krümmung der Fase (6) insbesondere mit stetigem Übergang mindestens ein weiterer Bereich (6d) mit konvexer Krümmung der Fase (6) angeordnet ist.

19. Schneid- und Ritzwerkzeug nach einem der Ansprüche 1 bis 18,
**dadurch gekennzeichnet, daß** die Klinge (1) aus einem, von der Schneidkante (4) ausgehend zumindest bis in den konvexen Bereich (6a) des Spitzenabschnittes (3) hinein zusätzlich vergüteten Federbandstahl besteht, und im vergüteten Bereich, insbesondere durch eine Induktions-, Flamm- oder Laserhärtung eine Härte von 30 bis 67 HRC aufweist.

20. Schneid- und Ritzwerkzeug nach einem der Ansprüche 1 bis 19,
**dadurch gekennzeichnet, daß** die Fase (6) geschabt, geschliffen, geätzt und/oder erodiert ist.

21. Schneid- und Ritzwerkzeug nach einem der Ansprüche 1 bis 20,
**dadurch gekennzeichnet, daß** auf die Oberfläche der Klinge (1), insbesondere auf die Oberfläche des Spitzenabschnitts (3), eine korrosionshemmende, reibungs- und/oder verschleißmindernde funktionelle Schicht, wie durch eine Gleitlackbeschichtung, eine Bedampfung mit Titannitrid, eine Wolframcarbid-Plattierung, eine Beschichtung mit Polytetrafluorethylen (PTFE) o.ä., aufgetragen ist.

22. Schneid- und Ritzwerkzeug nach einem der Ansprüche 1 bis 21,
**dadurch gekennzeichnet, daß** über die Länge des Spitzenabschnitts (3), insbesondere im Bereich der Schneidkante (4), Perforierungen, Wellungen und/oder Zahnungen verteilt sind.

23. Verwendung eines Schneid- und Ritzwerkzeuges, vorzugsweise für den Druckschnitt, wobei das Schneid- und Ritzwerkzeug aus einer Klinge (1) besteht, die einen Basisabschnitt (2) und einen sich an den Basisabschnitt (2) anschließenden keilförmigen, in ein zu schneidendes oder zu ritzendes Material eindringenden Spitzenabschnitt (3) mit einer Schneidkante (4) und mit mindestens sich von der Schneidkante (4) ausgehend bis zu einem Fußpunkt (F) am Übergang vom Spitzenabschnitt (3) zum Basisabschnitt (2) über eine Länge (I) erstreckenden, an der Schneidkante (4) einen Keilwinkel (β) bildenden Fase (6) aufweist, wobei der Keilwinkel (β) mit Hilfe einer an die Fase (6) in Richtung an die Schneidkante (4) angelegten Tangente (T-T) definiert ist und wobei die Fase (6) einen Bereich (6a) mit - im Querschnitt gesehen - konvexer Krümmung aufweist, welcher in der Nähe der Schneidkante (4) angeordnet ist,
**dadurch gekennzeichnet, daß** die Fase (6) mindestens zwei stetig ineinander übergehende Bereichen (6a, 6b) aufweist, den ersten Bereich (6a) mit - im Querschnitt gesehen - konvexer Krümmung und einen zweiten Bereich (6b), mit - im Querschnitt gesehen - konkaver Krümmung, welcher in der Nähe des Basisabschnitts (2) angeordnet ist, wobei der Schnitt beim Schneiden oder Ritzen über die gesamte Länge (1) der Fase (6) und dabei über eine in Abhängigkeit von der jeweiligen Seitenanordnung der Fase (6) am Spitzenabschnitt (3) etwa S-förmige oder umgekehrt S-förmige Kontur der Fase (6) verläuft, d.h. zuerst über den Bereich (6a) mit - im Querschnitt gesehen - konvexer Krümmung und danach über den Bereich (6b) mit - im Querschnitt gesehen - konkaver Krümmung.

24. Verwendung nach Anspruch 23,
**dadurch gekennzeichnet, daß** eine gedachte, von der Schneidkante (2) ausgehende Gerade (G-G), die durch einen Fußpunkt (F) am Übergang vom Spitzenabschnitt (3) zum Basisabschnitt (2) an der Klingenlängsseite (5) verläuft, die Kontur der Fase (6) in mindestens drei Punkten (F, P₁, P₂) schneidet.

25. Verwendung eines werkzenges nach einem der Ansprüche 3-22.

## Claims

1. Cutting and scoring tool, preferably for cutting by pressure, comprising a blade (1) which has a base portion (2) and a wedge-shaped tip portion (3) which connects up with the base portion (2) and penetrates into a material to be cut or scored and which has a cutting edge (4) and at least one bevel (6) which, starting from the cutting edge (4), extends for a length (I) to a foot point (F) at the transition from the tip portion (3) to the base portion (2) and which forms a wedge angle (β) at the cutting edge (4), the wedge angle (β) being defined by means of a tangent (T-T) taken to the bevel (6) in the direction of the cutting edge (4) and the bevel (6) having a region (6a) of, when seen in cross-section, convex curvature which is arranged in the vicinity of the cutting edge (4), **characterised in that** the bevel (6) has at least two regions (6a, 6b) which merge smoothly into one another and which penetrate into the material to be cut, namely the first region (6a) which is of convex curvature when seen in cross-section, and a second region (6b) which is of concave curvature when seen in cross-section and which is arranged in the vicinity of the base portion (2), the two regions (6a, 6b) being so formed that, when seen in cross-section, the bevel (6), or at least portions thereof, has, as a function of the side of the tip section (3) on which it is arranged, an approximately S-shaped contour or a reverse of S-shaped contour, which is intersected at at least three points (F, P₁, P₂) , namely at the cutting edge (P₁) , at the foot point (F) and at at least one point (P₂) situated therebetween, by an imaginary straight line (G-G) originating from the cutting edge (4), which straight line (G-G) passes through the foot point (F).

2. Cutting or scoring tool according to claim 1, **characterised in that** the convex curvature in the first portion (6a) of the bevel (6) is such that, starting from the cutting edge (2) and as penetration takes place into the material to be cut, the ratio of a blade force (F_{M}^{*}) acting in the direction of cutting (S) to a transverse force (F_{Q}^{*}) acting at right angles to the direction of cutting (S) decreases over the length (h) of the bevel (6) measured in the direction of cutting (S) from a maximum of approximately 100 to a minimum of approximately 0, and preferably from a maximum of approximately 5 to a minimum of approximately 0.5.

3. Cutting and scoring tool according to claim 1 or 2, **characterised in that** the concave curvature in the second portion (6b) of the bevel (6) is such that, starting from the cutting edge (4) and as penetration takes place into the material to be cut, the ratio of a blade force (F_{M}^{*}) acting in the direction of cutting (S) to a transverse force (F_{Q}^{*}) acting at right angles to the direction of cutting (S) increases over the length (h) of the bevel (6) measured in the direction of cutting (S) from a minimum of 0 to a maximum of approximately 100, and preferably from a minimum of 0.5 to a maximum of approximately 5.

4. Cutting and scoring tool according to one of claims 1 to 3, **characterised in that** the wedge-shaped tip portion (3) having a bevel (6) on each longitudinal side (5) of the blade is symmetrically formed in relation to a centre axis (X-X) which passes through the cutting edge (4) in the direction of cutting (S).

5. Cutting and scoring tool according to claim 4, **characterised in that** portions (6c, 6g), of the bevels (6) which are symmetrically formed on the two longitudinal sides (5) of the blade, extend parallel to one another.

6. Cutting and scoring tool according to one of claims 1 to 5, **characterised by** a form which is asymmetrical in relation to an axis which passes through the cutting edge (2) in the direction of cutting (F).

7. Cutting and scoring tool according to one of claims 1 to 6, **characterised in that**, in the base portion (2), the thickness (D) of the blade (1) is in the range from 0.3 to 2.5 mm, and is preferably approximately 0.7 mm.

8. Cutting and scoring tool according to one of claims 1 to 7, **characterised in that** the vertical (extending in the direction of cutting) length of the tip portion (3) is in the range from 0.5 to 3.5 mm, and is preferably approximately 0.7 to 1.3 mm.

9. Cutting and scoring tool according to one of claims 1 to 8, **characterised in that** a central half wedge-angle (y) between an imaginary straight line (G-G) originating from the cutting edge (4), which straight line (G-G) passes through a foot point (F) at the transition from the tip portion (3) to the base portion (2) at the longitudinal side (5) of the blade, and a centre axis (X-X) which passes through the cutting edge (4) in the direction of cutting (S) is in the range from 15° to 45° and is preferably approximately 27°.

10. Cutting and scoring tool according to one of claims 1 to 9, **characterised in that** the convex and/or concave region (6a, 6b) of the bevel (6) is in each case bounded by a portion of an arc have a radius (R) which is approximately 0.1 to 15 times the size of the length of a straight-line distance (FP₁) between the cutting edge (4) and a foot point (F) at the transition from the tip portion (3) to the base portion (2).

11. Cutting and scoring tool according to one of claims 1 to 10, **characterised in that** the cutting edge (4) is of a pointed configuration, i.e. a tangent (T-T) taken to the bevel (6) in the direction of the cutting edge (4) or, where there is a plane region (6h) of the bevel (6), the bevel (6) itself, makes, with an axis (X-X) passing through the cutting edge (4) in the direction of cutting (S), an angle (β/2) which is less than 90°.

12. Cutting and scoring tool according to one of claims 1 to 10, **characterised in that** the cutting edge (4) has a rounding (4d).

13. Cutting and scoring tool according to one of claims 1 to 10, **characterised in that** the cutting edge (4) has a flattening (4a).

14. Cutting and scoring tool according to one of claims 1 to 10, **characterised in that** there is formed in the cutting edge (4) in the longitudinal direction of the blade (1), a flute (4b) such that the cutting edge (4) has two knife edges (4c) for its entire length.

15. Cutting and scoring tool according to one of claims 1 to 14, **characterised in that** arranged between the cutting edge (4) and the region (6a) of the bevel (6) which is of convex curvature, with a smooth transitions, is at least one further region (6e) of the bevel (6) which is of concave curvature, produced for example by hollow grinding.

16. Cutting and scoring tool according to one of claims 1 to 15, **characterised in that**, between the cutting edge (4) and the base portion (2), at least one region (6c, 6f, 6g, 6h) of the bevel (6) is of a plane contour.

17. Cutting and scoring tool according to claim 16, **characterised in that** a region (6g, 6h) of the bevel (6) which is of plane contour is arranged between the cutting edge (4) and the convex region (6a) of the bevel (6).

18. Cutting and scoring tool according to one of claims 1 to 17, **characterised in that**, arranged between the base portion (2) and the region (6b) of the bevel (6) which is of concave curvature, particularly with a smooth transition, is at least one further region (6d) of the bevel (6) which is of convex curvature.

19. Cutting and scoring tool according to one of claims 1 to 18, **characterised in that** the blade 1 is composed of spring steel in strip form which, starting from the cutting edge (4), is additionally heat-treated at least into the convex region (6a) of the tip portion (3) and has, in the heat-treated region, a hardness of from 30 to 67 HRC, particularly as a result of induction, flame or laser hardening.

20. Cutting and scoring tool according to one of claims 1 to 19, **characterised in that** the bevel (6) is shaved, ground, etched and/or eroded.

21. Cutting and scoring tool according to one of claims 1 to 20, **characterised in that** there is applied to the surface of the blade (1), and particularly to the surface of the tip portion (3), a corrosion-inhibiting, friction- and/or wear-reducing functional layer, such as by means of a coating of anti-friction lacquer, vapour deposition of titanium nitride, cladding with tungsten carbide, coating with polytetrafluoroethylene (PTFE), or the like.

22. Cutting and scoring tool according to one of claims 1 to 21, **characterised in that** perforations, corrugations and/or teeth are distributed along the length of the tip portion (3), particularly in the region of the cutting edge (4).

23. Use of a cutting and scoring tool, preferably for cutting by pressure, the cutting and scoring tool comprising a blade (1) which has a base portion (2) and a wedge-shaped tip portion (3) which connects up with the base portion (2) and penetrates into a material to be cut or scored and which has a cutting edge (4) and at least a bevel (6) which, starting from the cutting edge (4), extends for a length (1) to a foot point (F) at the transition from the tip portion (3) to the base portion (2) and which forms a wedge angle (β) at the cutting edge (4), the wedge angle (β) being defined by means of a tangent (T-T) which is taken to the bevel (6) in the direction of the cutting edge (4), and the bevel (6) having a region (6a) of, when seen in cross-section, convex curvature which is arranged in the vicinity of the cutting edge (4), **characterised in that** the bevel (6) has at least two regions (6a, 6b) which merge smoothly into one another and which penetrate into the material to be cut, namely the first region (6a) which is of convex curvature when seen in cross-section, and a second region (6b) which is of concave curvature when seen in cross-section and which is arranged in the vicinity of the base portion (2), with the cut extending, in the course of the cutting or scoring, over the entire length (1) of the bevel (6) and, in the process, over a contour of the bevel (6) which, as a function of the side of the tip section (3) on which the bevel (6) is arranged, is approximately S-shaped or the reverse of S-shaped, that is to say, first over the region (6a) which is of convex curvature when seen in cross-section and then over the region (6b) which is of concave curvature when seen in cross-section.

24. Use according to claim 23, **characterised in that** an imaginary straight line (G-G) originating from the cutting edge (2), which straight line (G-G) passes through a foot point (F) at the transition from the tip section (3) to the base section (2) at the longitudinal side (5) of the blade, intersects the contour of the bevel (6) at at least three points (F, P₁, P₂)

25. Use of a tool according to one of claims 3 to 22.

## Revendications

1. Outil de découpage et de rainurage, de préférence pour le découpage par pression, comprenant une lame (l) qui présente une partie de base (2) et une partie d'extrémité (3) en forme de coin, faisant suite à la partie de base (2) et pénétrant dans un matériau à couper ou à rainurer, avec un bord de coupe (4) et avec au moins un biseau (6) s'étendant sur une longueur (l) à partir du bord de coupe (4) jusqu'à un pied (F) situé à la transition entre la partie d'extrémité (3) et la partie de base (2), formant au bord de coupe (4) un angle de bec (β), ledit angle de bec (β) étant défini à l'aide d'une tangente (T-T) au biseau (6) en direction du bord de coupe (4) et le biseau (6) présentant une zone (6a) avec une courbure convexe, quand on regarde en coupe, qui est disposée à proximité du bord de coupe (4), **caractérisé en ce que** le biseau (6) présente au moins deux zones (6a, 6b) passant en continu de l'une à l'autre pénétrant dans le produit à découper, la première zone (6a) ayant une courbure convexe, quand on regarde en coupe, et une deuxième zone (6b) ayant une courbure concave, quand on regarde en coupe, qui est disposée à proximité de la partie de base (2), les deux zones (6a, 6b) étant formées de manière à ce que le biseau (6), quand on regarde en coupe, présente au moins par endroits un tracé de contour en forme de S ou de S inversé en fonction de sa disposition latérale sur la partie d'extrémité (3), qui est coupé par une droite imaginaire (G-G) partant du bord de coupe (4) et passant par le pied (F) en au moins trois points (F, P₁, P₂), à savoir au bord de coupe (P₁), au pied (F) et au moins en un point (P₂) situé entre les deux.

2. Outil de découpage et de rainurage selon la revendication 1, **caractérisé en ce que** la courbure convexe dans la premiére partie (6a) du biseau (6) est formée de telle manière que, lors de la pénétration dans le produit à découper, le rapport entre une force de couteau (F_{M}^{*}) s'exerçant dans la direction de découpage (S) et une force transversale (F_{Q}^{*}) s'exerçant perpendiculairement à la direction de découpage (S) diminue à partir du bord de coupe (2) sur la longueur (h) du biseau (6) mesurée dans la direction de découpage (S) d'environ 100 au maximum à environ 0 au minimum, de préférence d'environ 5 au maximum à environ 0,5 au minimum.

3. Outil de découpage et de rainurage selon la revendication 1 ou 2, **caractérisé en ce que** la courbure concave dans la deuxième partie (6b) du biseau (6) est formée de telle manière que, lors de la pénétration dans le produit à découper, le rapport entre une force de couteau (F_{M}^{*}) s'exerçant dans la direction de découpage et une force transversale (F_{Q}^{*}) s'exerçant perpendiculairement à la direction de découpage (S) augmente à partir du bord de coupe (4) sur la longueur (h) du biseau (6) mesurée dans la direction de découpage (S) d'environ 0 au minimum à environ 100 au maximum, de préférence de 0,5 au minimum à environ 5 au maximum.

4. Outil de découpage et de rainurage selon l'une des revendications 1 à 3, **caractérisé en ce que** la partie d'extrémité (3) en forme de coin avec le biseau (6) sur chaque côté longitudinal de lame (5) est formée de manière symétrique par rapport à un axe médian (X-X) passant par le bord de coupe (4) dans la direction de découpage (S).

5. Outil de découpage selon la revendication 4, **caractérisé en ce que** les biseaux (6) formés de manière symétrique sur les deux côtés longitudinaux de lame (5) sont parallèles entre eux par endroits (6c, 6g).

6. Outil de découpage et de rainurage selon l'une des revendications 1 à 5, **caractérisé par** une forme asymétrique par rapport à un axe passant par le bord de coupe (2) dans la direction de découpage (S).

7. Outil de découpage et de rainurage selon l'une des revendications 1 à 6, **caractérisé en ce que** la lame (1) présente, dans la partie de base (2), une épaisseur (D) située dans la plage de 0,3 à 2,5 mm, de préférence d'environ 0,7 mm.

8. Outil de coupe selon l'une des revendications 1 à 7, **caractérisé en ce que** la partie d'extrémité (3) présente une longueur verticale (dans la direction de découpage) située dans la plage de 0,5 à 3,5 mm, de préférence d'environ 0,7 à 1,3 mn.

9. Outil de découpage et de rainurage selon l'une des revendications 1 à 8, **caractérisé en ce qu'**un demi-angle de bec moyen (γ) entre une droite (G-G) imaginaire, partant du bord de coupe (4), passant par un pied (F) situé à la transition entre la partie d'extrémité (3) et la partie de base (2) sur le côté longitudinal de la lame (5), et un axe médian (X-X) passant par le bord de coupe (4) dans la direction de découpage (S) est situé dans la plage de 15° à 45°, de préférence environ égal à 27°.

10. Outil de découpage et de rainurage selon l'une des revendications 1 à 9, **caractérisé en ce que** la zone convexe et/ou concave (6a, 6b) du biseau (6) est limitée par un segment en arc de cercle de rayon (R), qui présente environ 0,1 à 15 fois la valeur de la longueur d'une section droite (FP₁) entre le bord de coupe (4) et un pied (F) situé à la transition entre la partie d'extrémité (3) et la partie de base (2).

11. Outil de découpage selon l'une des revendications 1 à 10, **caractérisé en ce que** le bord de coupe (4) est formé en pointe, c'est-à-dire qu'une tangente (T-T) au biseau (6) dans la direction du bord de coupe (4) ou, dans le cas d'une zone de biseau plane (6h), le biseau (6) lui-même, forme avec un axe (X-X) passant par le bord de coupe (4) dans la direction de découpage (S) un angle (β/2) qui est inférieur à 90°.

12. Outil de découpage et de rainurage selon l'une des revendications 1 à 10, **caractérisé en ce que** le bord de coupe (4) présente un arrondi (4d).

13. Outil de découpage et de rainurage selon l'une des revendications 1 à 10, **caractérisé en ce que** le bord de coupe (4) présente un aplatissement (4a).

14. Outil de découpage et de rainurage selon l'une des revendications 1 à 10, **caractérisé en ce qu'**une gorge (4b) est formée sur le bord de coupe (4) dans la direction longitudinale de la lame (1), de telle manière que le bord de coupe (4) présente deux tranchants (4c) sur toute sa longueur.

15. Outil de découpage et de rainurage selon l'une des revendications 1 à 14, **caractérisé en ce qu'**au moins une autre zone (6e) avec une courbure concave du biseau (6), produite par une rectification en creux, par exemple, est disposée avec une transition continue entre le bord de coupe (4) et la zone (6a) du biseau (6) avec une courbure convexe.

16. Outil de découpage et de rainurage selon l'une des revendications 1 à 15, **caractérisé en ce que**, entre le bord de coupe (4) et la partie de base (2), au moins une zone (6c, 6f, 6g, 6h) du biseau (6) présente un tracé de contour plan.

17. Outil de découpage et de rainurage selon la revendication 16, **caractérisé en ce qu'**une zone (6g, 6h) du biseau (6) avec un tracé de contour convexe est disposée entre le bord de coupe (4) et la zone convexe (6a) du biseau (6).

18. Outil de découpage et de rainurage selon l'une des revendications 1 à 17, **caractérisé en ce qu'**au moins une autre zone (6d) avec courbure convexe du biseau (6) est disposée entre la partie de base (2) et la zone (6b) avec courbure concave du biseau (6), en particulier avec une transition continue.

19. Outil de découpage et de rainurage selon l'une des revendications 1 à 18, **caractérisé en ce que** la lame (1) est réalisée dans un acier feuillard pour ressort traité par trempe et revenu à partir du bord de coupe (4) au moins jusqu'à la zone convexe (6a) de la partie d'extrémité (3) et qu'elle présente, dans la zone traitée par trempe et revenu, une dureté de 30 à 67 HRC, obtenue en particulier par trempe par induction, flamme ou laser.

20. Outil de découpage et de rainurage selon l'une des revendications 1 à 19, **caractérisé en ce que** le biseau (6) est gratté, meulé, usiné chimiquement et/ou érodé.

21. Outil de coupe et de rainurage selon l'une des revendications 1 à 20, **caractérisé en ce qu'**une couche fonctionnelle inhibitrice de corrosion, réduisant le frottement et/ou l'usure telle qu'une couche de vernis lisse, un dépôt par évaporation de nitrure de titane, un revêtement de carbure de tungstène, une enduction de polytétrafluoréthylène (PTFE) ou autres est appliquée sur la surface de la lame (1), en particulier sur la surface de la partie d'extrémité (3).

22. Outil de découpage et de rainurage selon l'une des revendications 1 à 21, **caractérisé en ce que** des perforations, des ondulations et/ou dentures sont réparties sur la longueur de la partie d'extrémité (3), en particulier dans la zone du bord de coupe (4).

23. Utilisation d'un outil de découpage et de rainurage, de préférence pour le découpage par pression, l'outil de découpage et de rainurage comprenant une lame (1) qui présente une partie de base (2) et une partie d'extrémité (3) en forme de coin, faisant suite à la partie de base (2) et pénétrant dans un matériau à couper ou à rainurer, avec un bord de coupe (4) et avec au moins un biseau (6) s'étendant sur une longueur (1) à partir du bord de coupe (4) jusqu'à un pied (F) situé à la transition entre la partie d'extrémité (3) et la partie de base (2), formant au bord de coupe (4) un angle de bec (β), ledit angle de bec (β) étant défini à l'aide d'une tangente (T-T) au biseau (6) en direction du bord de coupe (4) et le biseau (6) présentant une zone (6a) avec une courbure convexe, quand on regarde en coupe, qui est disposée à proximité du bord de coupe (4), **caractérisé en ce que** le biseau (6) présente au moins deux zones (6a, 6b) passant en continu de l'une à l'autre, la première zone (6a) ayant une courbure convexe, quand on regarde en coupe, et une deuxième zone (6b) ayant une courbure concave, quand on regarde en coupe, qui est disposée à proximité de la partie de base (2), la coupe s'étendant, lors du découpage ou du rainurage, sur toute la longueur (1) du biseau (6) et sur un contour du biseau (6) en forme de S ou de S inversé en fonction de la disposition latérale du biseau (6) sur la partie d'extrémité (3), c'est-à-dire d'abord sur la zone (6a) avec une courbure convexe, quand on regarde en coupe, puis sur la zone (6b) avec une courbure concave quand on regarde en coupe.

24. Utilisation selon la revendication 23, **caractérisé en ce qu'**une droite imaginaire (G-G) partant du bord de coupe (4) et passant par un pied (F) situé à la transition entre la partie d'extrémité (3) et la partie de base (2) sur le côté longitudinal de lame (5), coupe le contour du biseau (6) en au moins trois points (F, P₁, P₂).

25. Utilisation d'un outil selon l'une quelconque des revendications 3 à 22.
